# EUROPÄISCHE PATENTSCHRIFT

(11) **EP 3 543 424 B1**
(45) Veröffentlichungstag und Bekanntmachung des Hinweises auf die Patenterteilung: **28.10.2020**
(21) Anmeldenummer: 18162978.3
(22) Anmeldetag: 20.03.2018
(51) Int. Cl.: E04F 11/18, F21V 33/00, F21Y 115/10

(54) **MODULARES TRAGPROFIL FÜR PLATTENELEMENTE**
MODULAR SUPPORTING PROFILE FOR PANELS
PROFILÉ DE SUPPORT MODULAIRE POUR PANNEAUX

(43) Veröffentlichungstag der Anmeldung: 25.09.2019
(73) Patentinhaber: Bangratz, René, 74076 Heilbronn (DE)
(72) Erfinder: Bangratz, René, 74076 Heilbronn (DE)
(74) Vertreter: Wimmer, Stephan

(56) Entgegenhaltungen:
- EP-A1- 2 116 676
- WO-A1-01/55522
- WO-A1-2015/145373
- CZ-B6- 302 988
- DE-A1-102011 056 874
- DE-U1-202017 100 178
- US-A1- 2014 318 050
- US-A1- 2014 369 063

## Beschreibung

Die Erfindung betrifft ein modulares Tragprofil.

### Stand der Technik

Bekannt sind verschiedene Beleuchtungsmöglichkeiten von Vorrichtungen wie Handläufen, Geländerelementen, Vordächern o.dgl. im Innen- oder Außenbereich von Gebäuden. Insbesondere für französische Balkone stellt die Beleuchtung eine Herausforderung dar. Flächenelemente aus Glas, Lochblech oder Stahlgitter, die für französische Balkone Verwendung finden, sind bekannt.

Aus der DE 20 2017 104 559 U1 ist ein mechanisch gesichertes Frontprofil für einen französischen Balkon bekannt. Der französische Balkon weist zweiteilige Profilschienen mit einem Halteprofil und einem Frontprofil auf, die jeweils innenliegende Schenkel mit randseitigen Vorrichtungen aufweisen, um eine Verbindung der Profilteile zu ermöglichen. Anstelle der Schraubenverbindung werden das Halteprofil mit dem Frontprofil formschlüssig zur Profilschiene verbunden. Innenseitig am Halteprofil sowie am Frontprofil sind in Längsrichtung verlaufende Falze ausgeformt. Deren außenliegende Ränder sind umgelegt und bilden Längsrillen, sodass das Ende einer Längsrille in die zugehörige gegenüber angegeordnete Längsrille eingefügt werden kann. Nur die Halteprofile werden fallsicher durch Verschrauben am Fensterrahmen montiert, wobei am unteren Abschluss des Halteprofils ein deckelartiges Abschlusselement angeordnet werden kann, das ein Abrutschen des Frontprofils und der Geländerscheibe verhindert.

Die Frontprofile weisen einen F-förmigen Querschnitt auf, der sich aus den äußeren Seiten des Frontprofils, die rechtwinklig zu einander stehen, und dem innenliegenden Schenkel ergibt. Das Frontprofil umfasst so das Halteprofil in der Breite und Tiefe.

Beleuchtungen sind insbesondere aus dem Bereich der Geländerelemente bekannt. Bei diesen weisen üblicherweise die Handläufe eine Beleuchtungseinrichtung auf.

Aus der DE 103 53 523 A1 ist ein Geländerelement mit Beleuchtung in Form eines Handlaufs bekannt. Nach der dortigen Aufgabenstellung soll ein Geländer bzw. ein Handlauf geschaffen werden, mit dem eine verbesserte Sicherheit seitens der Nutzung auch in der Dunkelheit gegeben ist. Es wird ein Geländerelement vorgeschlagen, das einen Hohlraum im Inneren und im Bereich des Hohlraums mindestens eine Aussparung aufweist. Im Hohlraum ist ein Leuchtmittel, insbesondere eine lichtemittierende Diode (LED) angeordnet, mit welchem der Hohlraum beleuchtbar ist. Durch die vorgesehende Aussparung tritt vom Leuchtmittel emittierende Strahlung auch in die Umgebung des Geländerelements aus.

Die EP 2 017 399 A1 offenbart eine "Verkleidungsanordnung für einen Balkon und Verfahren zur Durchführung einer solchen Anordnung".Eine Verkleidungsanordnung für einen Balkon umfasst eine Glasscheibe oder ein anderes Material, die an einem Balkongeländer befestigt wird. Horizontale obere und untere Montageprofile werden am Balkongeländer und obere und untere Plattenprofile an der Platte befestigt, wobei die Montageprofile zur Aufnahme der Plattenprofile für die Aufnahme der Platte konstruiert sind.

Die DE 20 2017 100 178 U1 offenbart ein "Aufnahmeprofil für eine Geländerplatte sowie Endkappe und Geländersystem". Ein Aufnahmeprofil für Geländerplatten weist ein Querschnittsprofil von zwei voneinander beabstandeten Stegen auf, so dass sich in das Aufnahmeprofil ein Einschubteil einführen lässt. An einem der beiden Stege ist ein Eingriff ausgebildet, über den ein zwischen dem Einschubteil und dem Aufnahmeprofil in Längsrichtung wirksamer Formschluss herstellbar ist, so dass das Einschubteil nach dem Einführen mittels eines Stellelements in eine Richtung quer zur Längsrichtung des Aufnahmeprofils verlagert werden kann.

Die DE 20 2012 103 568 U1 offenbart ein "Montageprofil und Paneel-Schiene". Die Offenbarung bezieht sich auf ein Montageprofil für eine Paneel-Schiene, wobei das Montageprofil eine Befestigungsfläche zur Befestigung an einer Tragkonstruktion in Querrichtung aufweist und zur Aufstellung des Führungsprofils auf das Montageprofil in Querrichtung einen Hohlraum mit einer zusätzlichen Ausrüstung wie Elektroleitungen aufweist.

Nachteilig an den bekannten Beleuchtungsmöglichkeiten ist, dass sowohl die Montage oder aber eine Reparatur oder ein Austausch des Leuchtmittels nur erschwert möglich ist, insbesondere bei Ausführungen, die eine Vorrichtung wie ein Glaselement aufweisen. In diesem Fall ist ein solcher Austausch in einer gemeinsamen Halterung nicht möglich.

Aufgabe der Erfindung ist es daher, eine variable Haltekonstruktion für ein Plattenelement zur Verfügung zu stellen, die in der Horizontalen und in der Vertikalen eine hohe Sicherheit für eingespannte Plattenelemente bietet. Des Weiteren ist es eine Aufgabe der Erfindung, eine Beleuchtungsmöglichkeit zur Verfügung zu stellen, die eine zuverlässige Halterung sowie einen einfachen Austausch des Leuchtmittels ohne den Ausbau des Plattenelements, insbesondere eines Glaselements, ermöglicht. Zudem ist es Aufgabe der Erfindung, die variable Haltekonstruktion flexibel an die baulichen Gegebenheiten anpassen zu können.

### Offenbarung der Erfindung

Erfindungsgemäß wird diese Aufgabe durch ein modulares Tragprofil gemäß des Hauptanspruchs gelöst. Vorteilhafte Ausführungen, Einzelheiten und Merkmale der Erfindung ergeben sich aus den Unteransprüchen sowie aus der nachfolgenden Beschreibung der erfindungsgemäßen Ausführungsbeispiele in Verbindung mit den zeichnerischen Darstellungen zur erfindungsgemäßen Lösung.

Es wird ein modulares Tragprofil für ein Plattenelement, wobei das modulare Tragprofil ein Basismodul und ein lösbares Klappmodul aufweist und das Basismodul mindestens eine Kammer zum Einführen von Sicherungselementen und/oder Haltern aufweist, offenbart.

Französische Balkone sind Geländer, die an der Außenseite eines meist bodenfreien Fensters oder einer Türöffnung angebracht werden. Sie haben üblicherweise keine Nutzfläche und ragen gering über die Fassade eines Gebäudes hinaus. Befestigt wird ein französischer Balkon entweder seitlich am Mauerwerk oder auf dem Blendrahmen der Fensteröffnung bzw. Türöffnung. Die Haltekonstruktionen werden vorwiegend aus Edelstahl oder Aluminium gefertigt. Als Flächenelement kommt häufig ein bruchfestes Verbundsicherheitsglas zum Einsatz. Die französischen Balkone kommen als architektonisches Element immer dann zum Einsatz, wenn der Bauherr für mehr Lichteinfall zwar ein bodentiefes Fenster einsetzen, aber keinen Vorbau anbringen möchte.

Zur Halterung eines anzuordnenden Plattenelements, insbesondere eines Glaselements, mit oder ohne Beleuchtung des Glaselements wird ein modulares Tragprofil, insbesondere für einen französischen Balkon, eingesetzt. Die Anwendung kann auch für Werbeanlagen, Aufzugsysteme, Fassaden, Pylonen, Geländerpfosten o.dgl. erfolgen.

Das modulare Trag- bzw. Klemmprofil weist Montagesicherungen auf, damit anzuordnende Einbauelemente wie Halter o.dgl. vor der Montage nicht herunterfallen. Die anzuordnenden Halter können mit oder ohne Verschraubung, die zur Sicherung erfolgen kann, angeordnet werden. Die Halter können geführt oder nicht geführt sein. Die Halter können insbesondere Glaskonsolen sein, die zur Montage, Halterung und Sicherung der einzusetzenden Glaselemente des französischen Balkons dienen. Des Weiteren haben die Halter bzw. Glaskonsolen die Funktion, die Last in Profilkammern des modularen Tragprofils einzuleiten. Die Halter können am modularen Tragprofil unten und/oder oben angeordnet werden. Bei mehreren Einbauebenen übereinander kommen Abstandshalter zum Einsatz. Die Glaskonsolen können nach dem Einsetzen lagegesichert befestigt werden.

Die Halter bzw. Glaskonsolen können für die Montage der Glasplatten für mehrere Elemente ausgebildet sein und weisen einen definierten Abstand der Elemente untereinander auf.

In den innerhalb des modularen Tragprofils ausgebildeten Kammern können beispielsweise Einschieblinge für eine beliebige Verlängerung des Tragprofils angeordnet werden. Sie können in einer Kammer A oder in einer Kammer B zur Befestigung am Baukörper angeordnet werden.

Einsetzbare Sicherungselemente wie insbesondere Klemmkeile sichern das Aufgehen vom Basismodul und dem lösbaren Klappmodul, die durch eine Clips- bzw. Einrastverbindung miteinander verbunden sind. Die Sicherungselemente können auch gleichzeitig die Funktion als Abschlussdeckel übernehmen. Die Sicherungselemente können beispielsweise ein eine Kammer B und eine Kammer C eingreifen.

Das modulare Tragprofil kann optional eine Leuchtenhalterung aufweisen, die als modulare Leuchtmittel- bzw. LED-Montageleiste oder -schiene ausgebildet ist. Diese Leuchtenhalterung bzw. LED-Montageleiste ist für die Anwendung im Vertikal- und Horizontalbereich geeignet. Die Leuchtenhalterung kann insbesondere für einen französischen Balkon an einem Baukörper o.dgl. verwendet werden. Dabei kann die Leuchtenhalterung in ein Basismodul eingestellt oder eingesetzt bzw. eingeschoben werden. Das zu beleuchtende Element kann beispielsweise eine Glasplatte, ein Fenster, ein Kunststoffelement, ein Dekorelement o.dgl. sein.

Das modulare Tragprofil mit dem Basismodul weist die öffenbare Abdeckvorrichtung, insbesondere das reversibel vom Basismodul anbring- und abnehmbare bzw. lösbare Klappmodul, das als Anschluss-Clips-Profil ausgebildet sein kann, auf. Zum Austausch des Leuchtmittels wird lediglich das Klappmodul ausgehängt, so dass die Leuchtenhalterung entnommen werden kann und darin die neuen Leuchtmittel eingesetzt werden können. Das Klappmodul kann, wenn die Leuchtenhalterung für die Leuchtmittel, insbesondere für LEDs, wieder eingeschoben ist, wieder zum Verschließen eingeclipst werden.

Das modulare Tragprofil mit dem Basismodul und dem lösbaren Klappmodul wird an einem Baukörper oder einem Möbelstück, je nach gewünschter Funktion, angeordnet. Innerhalb des Basismoduls wird an dem Leuchtmittel-Tragelement bzw. der Leuchtenhalterung das Leuchtmittel, insbesondere das LED-Leuchtmittel, angeordnet. Die Leuchtenhalterung kann verschiedenartig ausgebildet sein. Sie kann beispielsweise Nasen, Klemmen oder Vorsprünge zur Halterung des Leuchtmittels aufweisen. Das Leuchtmittel kann auch einerseits an der Leuchtenhalterung und andererseits an einem Vorsprung des modularen Klemm-, Rahmen- oder Tragprofils in seiner Lage gehalten sein. Die Leuchtenhalterung ist vor dem Einbringen vorab mit Leuchtmitteln bestückbar. Die Leuchtmittel in der Leuchtenhalterung können umlaufend oder abschnittsweise in den jeweiligen Rahmen- oder Tragprofilen angeordnet werden. Die Rahmenausbildungen können so vorkonfektioniert mit den entsprechenden Leuchtmitteln ausgebildet werden. Ein LED-Band kann auf der Leuchtenhalterung aufgeklebt oder eingeclipst werden.

Zur Abstützung von zu beleuchtenden Elementen, insbesondere von Glaselementen, können im modularen Rahmen- bzw. Tragprofil insbesondere Eigenlastwinkel angeordnet sein. Diese verhindern, dass beispielsweise bei einem vertikal ausgebildeten, stehenden Bauteil wie einem Ganzglasgeländer oder einem französischen Balkon, die Glasscheibe mit dem Leuchtmittel in Berührung kommt. Die Glasscheibe wird durch den Einsatz des Eigenlastwinkels gehalten und gesichert.

Einzelne derart ausgebildete modulare Tragprofile können bei langen Anlagen miteinander verbunden werden, so dass auch längere Konstruktionen ausgebildet werden können. Dabei können Einschub-Verbindungselemente bzw. Einschieblinge eingesetzt werden und beispielsweise eine Zusatzsicherung durch Verbindungselemente wie Madenschrauben erfolgen.

Sollen modulare Tragprofile, insbesondere im Außenbereich von Gebäuden, entwässert werden, kann das Basismodul so ausgebildet sein, dass an einer unteren Auflagefläche unterhalb der eingespannten Glasscheibe eine einem Entwässerungskanal vergleichbare Ausbildung im Basismodul ausgebildet ist. Dort kann das ggf. von außen einfließende Wasser abgeleitet werden, so dass es mit dem Beleuchtungskörper nicht in Berührung kommt.

Die erfindungsgemäße Leuchtenhalterung des modularen Tragprofils hat dabei den Vorteil, dass die Beleuchtung eines über die Breiten, sowohl oben, unten oder umlaufend, gelagerten Einsatzelements mit Lastabtragung ohne Beeinträchtigung der Ausleuchtung von unten durch eine punktuelle Abstützung gegeben ist. So wird eine punktuelle Eigenlastabtragung, beispielsweise in den unteren Eckbereichen eines platten- bzw. scheibenförmigen Körpers, erzielt.

Die erfindungsgemäße Leuchtenhalterung im modularen Tragprofil hat weiterhin den Vorteil, dass jederzeit das Leuchtmittel ohne den Ausbau des zu beleuchtenden Elements durch Entfernen des lösbaren Klappmoduls und Herausziehen der Leuchtenhalterung bzw. des LED-Tragelements ein- oder ausgebaut werden kann.

Die Verwendung des modularen Trag- bzw. Klemmprofils mit oder ohne Beleuchtung in der Vertikalen insbesondere für französische Balkone kann mit und ohne Glasüberstand erfolgen. Des Weiteren eignet sich die Verwendung des modularen Tragprofils für Werbeanlagen, Wand- oder Aufzugsverkleidungen. Des Weiteren eignet sich die Verwendung einseitig als Handlauf und zweiseitig als Stapelelement oder als Basismodul, für Trennwände o.dgl.

Weitere Vorteile und vorteilhafte Ausgestaltungen der Erfindung sind der nachfolgenden Figurenbeschreibung, den Zeichnungen und den Ansprüchen entnehmbar.

Nachfolgend wird ein Ausführungsbeispiel der erfindungsgemäßen Lösung anhand der beigefügten schematischen Zeichnungen näher erläutert. Es zeigt:
- Fig. 1: zeigt ein modulares Tragprofil im Horizontalschnitt,
- Fig. 2: zeigt den Einbau von Halter,
- Fig. 3a: zeigt einen oberen Halter von schräg oben,
- Fig. 3b: zeigt den oberen Halter von der Seite,
- Fig. 4a: zeigt einen unteren Halter schräg von oben,
- Fig. 4b: zeigt den unteren Halter von der Seite,
- Fig. 5a: stellt eine Montagekonsole schräg von oben dar,
- Fig. 5b: stellt die Montagekonsole von der Seite dar,
- Fig. 6: stellt einen Eckbereich eines modularen Tragprofils schräg von oben dar,
- Fig. 7: stellt den Ausschnittsbereich B schräg von oben dar,
- Fig. 8a: stellt das modulare Tragprofil in einer Schrägansicht dar,
- Fig. 8b: stellt einen Ausschnittsbereich C schräg von oben dar,
- Fig. 9a: zeigt ein Sicherungselement in einer Draufsicht,
- Fig. 9b: zeigt das Sicherungselement schräg von oben,
- Fig. 10a: stellt ein weiteres Sicherungselement in einer Draufsicht dar,
- Fig. 10b: stellt das weitere Sicherungselement in einer Schrägansicht schräg von oben dar,
- Fig. 11a: zeigt ein unteres Sicherungselement in einer Draufsicht,
- Fig. 11b: stellt das untere Sicherungselement in einer Schrägansicht schräg von oben dar,
- Fig. 12a: zeigt einen Einschiebling in einer Schnittansicht,
- Fig. 12b: zeigt den Einschiebling in einer Schrägansicht schräg von oben,
- Fig. 13a: zeigt einen oberen Abschlussdeckel in einer Draufsicht,
- Fig. 13b: zeigt den oberen Abschlussdeckel schräg von oben,
- Fig. 14a: stellt einen anderen Abschlussdeckel in einer Draufsicht dar,
- Fig. 14b: stellt den Abschlussdeckel schräg von oben dar,
- Fig. 15a: zeigt einen unteren Abschlussdeckel in einer Draufsicht,
- Fig. 15b: zeigt den unteren Abschlussdeckel in einer Schrägansicht,
- Fig. 16: stellt den unteren Bereich des modularen Tragprofils in einer Vertikalstellung dar,
- Fig. 17: stellt den oberen Bereich des modularen Tragprofils in der Vertikalstellung dar und
- Fig. 18: zeigt den oberen Bereich des modularen Tragprofils mit einem Glasdurchlass in einer Untersicht.

In Fig. 1 ist ein ein modulares Tragprofil 100 mit einem Basismodul 10 und einem lösbaren Klappmodul 12 mit einer Leuchtenhalterung 14 dargestellt. Es sind verschiedene Kammern A, B und C ausgebildet. Am Basismodul 10 und am lösbaren Klappmodul 12 sind jeweils Druckelemente 16 angeordnet. Zwischen dem Basismodul 10 und dem Klappmodul 12 ist ein Plattenelement 18 angeordnet. Das Plattenelement 18 ist zwischen den Druckelementen 16 eingespannt angeordnet.

Die Leuchtenhalterung 14 ist im Basismodul 10 eingeclipst. Dazu ist an der Leuchtenhalterung 14 eine Nase und am Basismodul 10 eine ensprechende Aufnahme ausgebildet. Diese Ausbildung ist auch umgekehrt möglich, so dass an der Leuchtenhalterung 14 eine Aufnahme und am Basismodul 10 eine Nase ausgebildet ist. Somit kann die Leuchtenhalterung 14 in das Basismodul 10 eingerastet werden. Die Leuchtenhalterung 14 ist als modulare Leuchtmittel- bzw. LE-D-Montageleiste oder -schiene ausgebildet. Die Leuchtenhalterung 14 bzw. LED-Montageleiste ist für die Anwendung im Vertikal- und Horizontalbereich geeignet. Die Leuchtenhalterung 14 kann insbesondere für einen französischen Balkon an einem Baukörper o.dgl. verwendet werden. Dabei kann die Leuchtenhalterung 14 in das Basismodul 10 eingestellt oder eingesetzt bzw. eingeschoben werden. Das zu beleuchtende Element kann das Plattenelement 18, beispielsweise eine Glasplatte, ein Fenster, ein Kunststoffelement, ein Dekorelement o.dgl. sein.

Die Leuchtenhalterung 14 kann also ein- und ausgeclipst werden, wenn das Klappmodul 12 entfernt vom Basismodul 10 ist. Die Leuchtenhalterung 14 kann jedoch auch stirnseitig ein- und ausgeschoben werden, ohne dass das Klappmodul 12 entfernt werden muss.

In Fig. 2 ist das Basismodul 10 mit oberen Haltern 20 und unteren Haltern 22 dargestellt. Der obere Halter 20 wird in Richtung des Pfeils in die Kammer B eingeschoben. Der untere Halter 22 wird in Richtung des Pfeils in die Kammer B eingeschoben und zusätzlich mit einem Feststellelement, insbesondere mit einer Madenschraube gesichert.

Die Halter 20, 22 haben die Funktion von Montagesicherungen, damit anzuordnende Einbauelemente wie das Plattenelement 18 vor der Montage nicht herunterfallen. Die anzuordnenden Halter 20, 22 können mit oder ohne Verschraubung, die zur Sicherung erfolgen kann, angeordnet werden. Die Halter 20, 22 können geführt oder nicht geführt sein. Die Halter 20, 22 können insbesondere Glaskonsolen 20, 22 sein, die zur Montage, Halterung und Sicherung der einzusetzenden Glaselemente 18 insbesondere eines französischen Balkons dienen. Des Weiteren haben die Halter 20, 22 bzw. Glaskonsolen die Funktion, die Last in Profilkammern des modularen Tragprofils 100 einzuleiten. Die Halter 20,22 können am modularen Tragprofil 100 unten und/oder oben angeordnet werden.

Fig. 3a zeigt den oberen Halter 20 im Detail.

Fig. 3b zeigt den oberen Halter 20 im Detail.

Fig. 4a zeigt den unteren Halter 22 im Detail.

Fig. 4b zeigt den unteren Halter 22 im Detail.

Fig. 5a stellt einen Halter 24 in Form einer Montagekonsole 24 dar. Der Halter bzw. die Montagekonsole 24 ist eine Sonderkonsole und wird beispielsweise dann eingesetzt, wenn mehrere Scheiben übereinander gestapelt werden sollen. Daher weist die Montagekonsole 24 eine T-förmige Aufnahmeeinrichtung 26 auf.

Fig. 5b stellt den Halter 24 bzw. die Montagekonsole 24 mit der Aufnahmeeinrichtung 26 dar.

Fig. 6 zeigt ein modulares Tragprofil 100 und den markierten Ausschnittsbereich B.

Fig. 7 stellt den Ausschnittsbereich B dar. Der obere Halter 20 ist in den Bereich B eingeschoben. Darüber wird ein Kantenschutzprofil 28 angeordnet. Das Kantenschutzprofil 28 wird lose auf das Plattenelement bzw. auf den oberen Halter 20 aufgelegt und mit dem lösbaren Klappmodul 12 gesichert.

In Fig. 8 ist das module Tragprofil 100 dargestellt. Der untere Halter 22 ist durch ein unteres Sicherungselement 30 gesichert. Das untere Sicherungselement 30 ist als Klemmkeil ausgebildet. Es ist ein Ausschnittsbereich E markiert.

Fig. 8b stellt den Ausschnittsbereich E im Detail dar. Es ist ein oberes Sicherungselement 32 angeordnet. In dem Bereich, in dem die Sicherungselemente 32 bzw. Klemmkeile und/oder Glastrageprofile eingesetzt werden, wird das Glastrageprofil 34, das Teil des Basismoduls (10) ist, ausgefräst. Dabei entsteht eine Nut 36. Bei einem französischen Balkon erfolgt dies oben und unten. Das obere Sicherungselement 22 wird nach dem Glastrageprofil 34, das am Basismodul 10 ausgebildet ist, am Basismodul 10 und nach dem Kantenschutzprofil 28 montiert.

Der französische Balkon ist so gestaltet, dass das Plattenelement 18 auch auskragen kann. Dazu werden die oberen Bauteile, also das Basismodul 10, Gummis und eine Abdeckkappe, verändert. Außerdem kann auf das obere Sicherungselement 32 verzichtet werden.

Fig. 9a stellt das obere Sicherungselement 32, also den Klemmkeil dar.

Fig. 9b zeigt das obere Sicherungselement 32, wobei der erste Abschnitt 38 in Kammer A, der zweite Abschnitt 40 in Kammer B und der dritte Abschnitt in Kammer C eingeführt werden.

Fig. 10a zeigt das obere Sicherungselement 32 mit einem Glasdurchgang.

Fig. 10b zeigt den Glasdurchgang 44 am oberen Sicherungselement 32', das eine Ausnehmung 44 bzw. einen Glasdurchgang aufweist.

Fig. 11a stellt das untere Sicherungselement 30 dar.

Fig. 11b zeigt das untere Sicherungselement 30 mit de ersten Abschnitt 46, der in dem Bereich A, dem zweiten Abschnitt 48, der in den Bereich B, und dem dritten Abschnitt 50, der in den Bereich C eingebracht wird.

In Fig. 12a ist ein Einschiebling 52 dargestellt.

In Fig. 12b ist der Einschiebling 52 in einer Schrägansicht dargestellt. Der Einschiebling 52 wird zum Koppeln eingesetzt, beispielsweise bei "Endlosbändern" bzw. bei Überlängen des modularen Tragprofils.

Fig. 13a zeigt einen oberen Abschlussdeckel 54'mit einer Ausnehmung 44, die als Glasdurchgang wirkt.

Fig. 13b zeigt den oberen Abschlussdeckel 54', an dem eine Ausnehmung 44 bzw. ein Glasdurchgang 44 ausgenommen ist.

Fig. 14a zeigt den oberen Abschlussdeckel 54 ohne Glasdurchgang.

Fig. 14b zeigt den oberen Abschlussdeckel 54.

Fig. 15a zeigt einen unteren Abschlussdeckel 56.

Fig. 15b zeigt den unteren Abschlussdeckel 56.

Fig. 16 stellt das Basismodul 10 mit dem Klappmodul 12, der Leuchtenhalterung 14, dem unteren Sicherungselement 30, dem unten angeordneten Halter 22, dem unteren Sicherungselement 30 und dem unteren Abschlussdeckel 56 dar.

Der untere Abschlussdeckel 56 weist einen Dichtgummi 58 auf. Zur Anbringung des unten angebrachten Halters 22 sind Madenschrauben 60, insbesondere drei Madenschrauben, vorgesehen. Sie dienen der Sicherung des Halters 22.

Fig. 17 stellt das Basismodul 10, das Klappmodul 12, die Leuchtenhalterung 14, den oben angebrachten Halter 20, das obere Sicherungselement 32, den oberen Abschlussdeckel 54 sowie den Dichtgummi 58 dar. Es ist das Kantenschutzprofil 28 aufgelegt.

Fig. 18 zeigt das Basismodul 10, das Klappmodul 12, die Leuchtenhalterung 14, das obere Sicherungselement 32 mit Glasdurchlass, den Dichtgummi 58 am oberen Abschlussdeckel 54 und einen Dichtgummi 62 am Glasdurchgang.

Beispielhaft ist in den Ausführungsbeispielen eine vertikale Aufstellung beschrieben. Die Ausführungen gelten ebenso für horizontale oder vergleichbar für hängende Anordnungen.

### Bezugszeichenliste

- 10: Basismodul
- 12: Klappmodul
- 14: Leuchtenhalterung
- 16: Druckelement
- 18: Plattenelement
- 20: Halter
- 22: Halter
- 24: Halter (Montagekonsole)
- 26: Aufnahmeeinrichtung
- 28: Kantenschutzprofil
- 30: Sicherungselement
- 32: Sicherungselement
- 32': Sicherungselement
- 34: Glastrageprofil (Teil des Basismoduls 10)
- 36: Nut
- 38: erster Abschnitt von 32
- 40: zweiter Abschnitt von 32
- 42: dritter Abschnitt von 32
- 44: Glasdurchgang
- 46: erster Abschnitt von 30
- 48: zweiter Abschnitt von 30
- 50: dritter Abschnitt von 30
- 52: Einschiebling
- 54: Abschlussdeckel oben
- 54': Abschlussdeckel oben
- 56: Abschlussdeckel unten
- 58: Dichtgummi Abschlussdeckel
- 60: Madenschraube
- 62: Dichtgummi Glasdurchgang
- 100: Modulares Tragprofil

- A: Kammer
- B: Kammer
- C: Kammer
- D: Ausschnittsbereich
- E: Ausschnittsbereich

## Patentansprüche

1. Modulares Tragprofil (100) für ein Plattenelement (18), wobei das modulare Tragprofil (100) ein Basismodul (10) und ein lösbares Klappmodul (12) aufweist und das Basismodul (10) mindestens eine Kammer (A, B) zum Einführen von Sicherungselementen (30, 32, 32') und/oder Haltern (20, 22, 24) aufweist, und wobei das lösbare Klappmodul (12) mindestens eine Kammer (C) aufweist,
**dadurch gekennzeichnet,**
**dass** an dem Basismodul (10) eine austauschbare Leuchtenhalterung (14) angeordnet ist, die am Basismodul (10) herausnehmbar angeordnet ist und die austauschbare Leuchtenhalterung (14) dann einsetzbar und herausnehmbar ist, wenn das Klappmodul (12) vom Basismodul (10) entfernt ist, und dass das zu beleuchtende Element (18) eine Glasscheibe (18) ist, und dass in den innerhalb des modularen Tragprofils (100) ausgebildeten Kammern (A, B) des Basismoduls (10) und/oder in den Kammern (C) des Klappmoduls Einschieblinge (52) für eine beliebige Verlängerung des modularen Tragprofils (100) angeordnet sind und dass eine Mehrzahl von Basismodulen (10) durch die Einschieblinge (52) in den Kammern (A, B) des Basismoduls miteinander verbindbar sind, so dass in der Länge und Anordnung zueinander variierbare Ausbildungen ausbildbar sind.

2. Modulares Tragprofil (100) nach Anspruch 1, **dadurch gekennzeichnet, dass** mindestens ein Halter (20, 22, 24) zur Halterung und Montagesicherung des Plattenelements (18) angeordnet ist.

3. Modulares Tragprofil (100) nach einem der vorhergehenden Ansprüche 1 oder 2, **dadurch gekennzeichnet, dass** die Halter (20, 22, 24) in der Kammer (A, B) des Basismoduls geführt und/oder verschraubt angeordnet sind.

4. Modulares Tragprofil (100) nach einem der vorhergehenden Ansprüche 2 oder 3, **dadurch gekennzeichnet, dass** die Halter (20, 22, 24) die Funktion haben, die Last des Plattenelements (18) in Basismodul (10) des modularen Tragprofils (100) einzuleiten.

5. Modulares Tragprofil (100) nach einem der vorhergehenden Ansprüche 2 bis 4, **dadurch gekennzeichnet, dass** die Halter (20, 22, 24) am modularen Tragprofil (100) unten und/oder oben angeordnet sind.

6. Modulares Tragprofil (100) nach einem der vorhergehenden, **dadurch gekennzeichnet, dass** die Leuchtmittel, die in der Leuchtenhalterung (14) anordenbar sind, LED-Leuchten sind.

7. Modulares Tragprofil (100) nach einem der vorhergehenden Ansprüche 2 bis 6, **dadurch gekennzeichnet, dass** wenigstens der Halter (22) so angeordnet ist, dass vor einem Einbringen des Klappmoduls (12) das Plattenelement (18) gegen Herausfallen gesichert ist.

8. Modulares Tragprofil (100) nach einem der vorhergehenden Ansprüche, **dadurch gekennzeichnet, dass** das Klappmodul (12) eine Rastnase und das Basismodul (10) eine Nut oder umgekehrt aufweisen, so dass die Rastnase in die Nut lösbar eingerastet ist.

9. Modulares Tragprofil (100) nach einem der vorhergehenden Ansprüche, **dadurch gekennzeichnet, dass** Abschlussdeckel (54, 54', 56) mit oder ohne Glasdurchgang (44) angeordnet sind.

10. Modulares Tragprofil (100) nach einem der vorhergehenden Ansprüche, **dadurch gekennzeichnet, dass** mindestens ein Sicherungselement (30, 32, 32') zum Sichern gegen das Aufgehen vom Basismodul und dem lösbaren Klappmodul angeordnet ist.

11. Modulares Tragprofil (100) nach Anspruch 10, **dadurch gekennzeichnet, dass** das Sicherungselement (30) einen ersten Abschnitt (46), der in eine erste (A) der Kammern (A, B) des Basismoduls (10) eingeführt, und einen zweiten Abschnitt (48) hat, der in eine zweite (B) der Kammern (A, B) des Basismoduls (10) eingeführt ist.

12. Modulares Tragprofil (100) nach Anspruch 10, **dadurch gekennzeichnet, dass** das Sicherungselement (30) einen ersten Abschnitt (46), der in eine erste (A) der Kammern (A, B) des Basismoduls (10) eingeführt und einen dritten Abschnitt (50) hat, der in die Kammer (C) des Klappmoduls eingeführt ist, aufweist.

13. Modulares Tragprofil (100) nach Anspruch 10, **dadurch gekennzeichnet, dass** das Sicherungselement (30) einen zweiten Abschnitt (48) hat, der eine zweite (B) der Kammern (A, B) des Basismoduls (10) eingeführt ist und einen dritten Abschnitt (50) hat, der in die Kammer (C) des Klappmoduls eingeführt ist.

14. Modulares Tragprofil (100) nach einem der Ansprüche 10 bis 13, **dadurch gekennzeichnet, dass** das Sicherungselement (30) einen ersten Abschnitt (46), der in eine erste (A) der Kammern (A, B) des Basismoduls (10) eingeführt ist, und einen zweiten Abschnitt (48), der in eine zweite (B) der Kammern (A, B) des Basismoduls (10) eingeführt ist, und einen dritten Abschnitt (50), der in die Kammer (C) des Klappmoduls eingeführt ist, aufweist.

15. Modulares Tragprofil (100) nach Anspruch 10, **dadurch gekennzeichnet, dass** das Sicherungselement (32, 32') einen ersten Abschnitt (38) hat, der in eine erste (A) der Kammern (A, B) des Basismoduls (10) eingeführt ist, und einen zweiten Abschnitt (40) hat, der in eine zweite (B) der Kammern (A, B) des Basismoduls (10) eingeführt ist.

16. Modulares Tragprofil (100) nach Anspruch 10, **dadurch gekennzeichnet, dass** das Sicherungselement (32, 32') einen ersten Abschnitt (38), der in eine erste (A) der Kammern (A, B) des Basismoduls (10) eingeführt und einen dritten Abschnitt (42) hat, der in die Kammer (C) des Klappmoduls eingeführt ist.

17. Modulares Tragprofil (100) nach Anspruch 10, **dadurch gekennzeichnet, dass** das Sicherungselement (32, 32') einen zweiten Abschnitt (40) hat, der in eine zweite (B) der Kammern (A, B) des Basismoduls (10) eingeführt ist, und einen dritten Abschnitt (42) hat, der in die Kammer (C) des Klappmoduls eingeführt ist.

18. Modulares Tragprofil (100) nach einem der Ansprüche 15 bis 17, **dadurch gekennzeichnet, dass** das Sicherungselement (32, 32') einen ersten Abschnitt (38), der in eine erste (A) der Kammern (A, B) des Basismoduls (10) eingeführt ist, und einen zweiten Abschnitt (40), der in eine zweite (B) der Kammern (A, B) des Basismoduls (10) eingeführt ist, und einen dritten Abschnitt (42), der in die Kammer (C) des Klappmoduls eingeführt ist, aufweist.

19. Modulares Tragprofil (100) nach einem der vorhergehenden Ansprüche, **dadurch gekennzeichnet, dass** das Sicherungselement (30, 32, 32') und/oder der Abschlussdeckel (54) eine Ausnehmung (44) aufweisen und dass das Plattenelement (18) in der Höhe über das modulare Tragprofil (100) frei auskragen kann.

## Claims

1. Modular support profile (100) for a panel (18), wherein the modular support profile (100) has a base module (10) and a detachable folding module (12) and the base module (10) has at least one chamber (A, B) for inserting securing elements (30, 32, 32') and/or holders (20, 22, 24) and wherein the detachable folding module (12) has at least one chamber (C), **characterised in that** arranged on the base module (10) is a interchangeable lamp holder (14), which is arranged removably on the base module (10) and the interchangeable lamp holder (14) can be inserted and removed when the folding module (12) is removed from the base module (10), and that the element (18) to be illuminated is a glass pane (18), that arranged in the chambers (A, B) of the base module (10) formed inside the modular support profile (100) and/or in the chambers (C) of the folding module are inserts (52) for any extension of the modular support profile (100) and that a plurality of base modules (10) are connectable to one another by the inserts (52) in the chambers of the base module (A, B) so that configurations can be designed that are variable relative to one another in length and arrangement.

2. Modular support profile (100) according to claim 1, **characterised in that** at least one holder (20, 22, 24) is arranged for mounting and securing the assembly of the panel (18).

3. Modular support profile (100) according to one of the preceding claims 1 or 2, **characterised in that** the holders (20, 22, 24) are arranged guided and/or screwed in the chamber (A, B) of the base module.

4. Modular support profile (100) according to one of the preceding claims 2 or 3, **characterised in that** the holders (20, 22, 24) have the function of introducing the load of the panel (18) into the base module (10) of the modular support profile (100).

5. Modular support profile (100) according to one of the preceding claims 2 to 4, **characterised in that** the holders (20, 22, 24) are arranged below and/or above on the modular support profile (100).

6. Modular support profile (100) according to one of the preceding claims, **characterised in that** the illuminants that can be arranged in the lamp holder (14) are LED lamps.

7. Modular support profile (100) according to one of the preceding claims 2 to 6, **characterised in that** at least one of the holders (22) is arranged so that before introduction of the folding module (12), the panel (18) is secured against falling out.

8. Modular support profile (100) according to one of the preceding claims, **characterised in that** the folding module (12) has a latching lug and the base module (10) has a groove or vice versa, so that the latching lug is latched detachably in the groove.

9. Modular support profile (100) according to one of the preceding claims, **characterised in that** cover plates (54, 54', 56) are disposed with or without a glass passage (44).

10. Modular support profile (100) according to one of the preceding claims, **characterised in that** at least one securing element (30, 32, 32') is disposed to secure against the base module and the detachable folding module coming apart.

11. Modular support profile (100) according to claim 10, **characterised in that** the securing element (30) has a first section (46), which is inserted into a first (A) of the chambers (A, B) of the base module (10), and a second section (48), which is inserted into a second (B) of the chambers (A, B) of the base module (10).

12. Modular support profile (100) according to claim 10, **characterised in that** the securing element (30) has a first section (46), which is inserted into a first (A) of the chambers (A, B) of the base module (10), and a third section (50), which is inserted into chamber (C) of the folding module.

13. Modular support profile (100) according to claim 10, **characterised in that** the securing element (30) has a second section (48), which is inserted into a second (B) of the chambers (A, B) of the base module (10), and a third section (50), which is inserted into chamber (C) of the folding module.

14. Modular support profile (100) according to one of claims 10 to 13, **characterised in that** the securing element (30) has a first section (46), which is inserted into a first (A) of the chambers (A, B) of the base module (10), and a second section (48), which is inserted into a second (B) of the chambers (A, B) of the base module (10), and a third section (50), which is inserted into chamber (C) of the folding module.

15. Modular support profile (100) according to claim 10, **characterised in that** the securing element (32, 32') has a first section (38), which is inserted into a first (A) of the chambers (A, B) of the base module (10), and a second section (40), which is inserted into a second (B) of the chambers (A, B) of the base module (10).

16. Modular support profile (100) according to claim 10, **characterised in that** the securing element (32, 32') has a first section (38), which is inserted into a first (A) of the chambers (A, B) of the base module (10), and a third section (42), which is inserted into the chamber (C) of the folding module.

17. Modular support profile (100) according to claim 10, **characterised in that** the securing element (32, 32') has a second section (40), which is inserted into a second (B) of the chambers (A, B) of the base module (10), and a third section (42), which is inserted into the chamber (C) of the folding module.

18. Modular support profile (100) according to one of claims 15 to 17, **characterised in that** the securing element (32, 32') has a first section (38), which is inserted into a second (A) of the chambers (A, B) of the base module (10), and a second section (40), which is inserted into a second (B) of the chambers (A, B) of the base module (10), and a third section (42), which is inserted into the chamber (C) of the folding module.

19. Modular support profile (100) according to one of the preceding claims, **characterized in that** the securing element (30, 32, 32') and/or the cover plate (5) have a cut-out, and **in that** the panel (18) can free protrude from the modular support profile (100) in height.

## Revendications

1. Profilé de support (100) modulaire pour un panneau (18), le profilé de support (100) modulaire comportant un module de base (10) et un module rabattable (12) détachable et le module de base (10) comportant au moins un compartiment (A, B) pour introduire des éléments de sécurité (30, 32, 32') et/ou des éléments de maintien (20, 22, 24), et le module rabattable (12) détachable comportant au moins un compartiment (C), **caractérisé en ce qu'**une fixation de lampe (14) remplaçable est disposée sur le module de base (10), laquelle est disposée sur le module de base (10) de manière amovible et la fixation de lampe (14) remplaçable étant alors insérable et amovible quand le module rabattable (12) est retiré du module de base (10), et **en ce que** l'élément (18) à éclairer est une vitre (18), et **en ce que**, dans les compartiments (A, B) du module de base (10) réalisés à l'intérieur du profilé de support (100) modulaire et/ou dans les compartiments (C) du module rabattable, sont disposés des inserts (52) pour une prolongation facultative du profilé de support (100) modulaire et **en ce qu'**une pluralité de modules de base (10) peuvent être reliés les uns aux autres par les inserts (52) dans les compartiments (A, B) du module de base, de telle sorte que des configurations variables en longueur et en disposition peuvent être formées.

2. Profilé de support (100) modulaire selon la revendication 1, **caractérisé en ce qu'**au moins un élément de maintien (20, 22, 24) est disposé pour le maintien et la sécurisation du montage du panneau (18).

3. Profilé de support (100) modulaire selon l'une des revendications précédentes 1 ou 2, **caractérisé en ce que** les éléments de maintien (20, 22, 24) sont disposés guidés et/ou vissés dans le compartiment (A, B) du module de base.

4. Profilé de support (100) modulaire selon l'une des revendications précédentes 2 ou 3, **caractérisé en ce que** les éléments de maintien (20, 22, 24) ont pour fonction de faire passer la charge du panneau (18) dans le module de base (10) du profilé de support (100) modulaire.

5. Profilé de support (100) modulaire selon l'une des revendications précédentes 2 à 4, **caractérisé en ce que** les éléments de maintien (20, 22, 24) sont disposés en bas ou en haut sur le profilé de support (100) modulaire.

6. Profilé de support (100) modulaire selon l'une des revendications précédentes, **caractérisé en ce que** les moyens d'éclairage, qui peuvent être disposés dans la fixation de lampe (14), sont des lampes à LED.

7. Profilé de support (100) modulaire selon l'une des revendications précédentes 2 à 6, **caractérisé en ce qu'**au moins l'élément de maintien (22) est disposé de telle manière que le panneau (18) est protégé contre une chute avant la mise en place du module rabattable (12).

8. Profilé de support (100) modulaire selon l'une des revendications précédentes, **caractérisé en ce que** le module rabattable (12) comporte une saillie d'encliquetage et le module de base (10) une rainure ou inversement, de telle sorte que la saillie d'encliquetage est encliquetée de manière amovible dans la rainure.

9. Profilé de support (100) modulaire selon l'une des revendications précédentes, **caractérisé en ce que** des couvercles (54, 54', 56) sont disposés avec ou sans passage de vitre (44).

10. Profilé de support (100) modulaire selon l'une des revendications précédentes, **caractérisé en ce qu'**au moins un élément de sécurité (30, 32, 32') est disposé pour empêcher que le module de base et le module rabattable détachable ne se détachent.

11. Profilé de support (100) modulaire selon la revendication 10, **caractérisé en ce que** l'élément de sécurité (30) présente une première partie (46), qui est introduite dans un premier (A) des compartiments (A, B) du module de base (10), et une deuxième partie (48), qui est introduite dans un deuxième (B) des compartiments (A, B) du module de base (10).

12. Profilé de support (100) modulaire selon la revendication 10, **caractérisé en ce que** l'élément de sécurité (30) comporte une première partie (46), qui est introduite dans un premier (A) des compartiments (A, B) du module de base (10), et une troisième partie (50), qui est introduite dans le compartiment (C) du module rabattable.

13. Profilé de support (100) modulaire selon la revendication 10, **caractérisé en ce que** l'élément de sécurité (30) présente une deuxième partie (48), qui est introduite dans un deuxième (B) des compartiments (A, B) du module de base (10), et une troisième partie (50), qui est introduite dans le compartiment (C) du module rabattable.

14. Profilé de support (100) modulaire selon l'une des revendications 10 à 13, **caractérisé en ce que** l'élément de sécurité (30) comporte une première partie (46), qui est introduite dans un premier (A) des compartiments (A, B) du module de base (10), et une deuxième partie (48), qui est introduite dans un deuxième (B) des compartiments (A, B) du module de base (10), et une troisième partie (50), qui est introduite dans le compartiment (C) du module rabattable.

15. Profilé de support (100) modulaire selon la revendication 10, **caractérisé en ce que** l'élément de sécurité (32, 32') présente une première partie (38), qui est introduite dans un premier (A) des compartiments (A, B) du module de base (10), et une deuxième partie (40), qui est introduite dans un deuxième (B) des compartiments (A, B) du module de base (10).

16. Profilé de support (100) modulaire selon la revendication 10, **caractérisé en ce que** l'élément de sécurité (32, 32') présente une première partie (38), qui est introduite dans un premier (A) des compartiments (A, B) du module de base (10), et une troisième partie (42), qui est introduite dans le compartiment (C) du module rabattable.

17. Profilé de support (100) modulaire selon la revendication 10, **caractérisé en ce que** l'élément de sécurité (32, 32') présente une deuxième partie (40), qui est introduite dans un deuxième (B) des compartiments (A, B) du module de base (10), et une troisième partie (42), qui est introduite dans le compartiment (C) du module rabattable.

18. Profilé de support (100) modulaire selon l'une des revendications 15 à 17, **caractérisé en ce que** l'élément de sécurité (32, 32') comporte une première partie (38), qui est introduite dans un premier (A) des compartiments (A, B) du module de base (10), et une deuxième partie (40), qui est introduite dans un deuxième (B) des compartiments (A, B) du module de base (10), et une troisième partie (42), qui est introduite dans le compartiment (C) du module rabattable.

19. Profilé de support (100) modulaire selon l'une des revendications précédentes, **caractérisé en ce que** l'élément de sécurité (30, 32, 32') et/ou le couvercle (54) comportent un évidement (44) et **en ce que** le panneau (18) peut dépasser librement en hauteur au-dessus du profilé de support (100) modulaire.
